# EUROPÄISCHE PATENTANMELDUNG

(11) **EP 4 782 170 A1**
(43) Veröffentlichungstag der Anmeldung: **29.07.2026**
(21) Anmeldenummer: 26152871.5
(22) Anmeldetag: 20.01.2026
(51) Int. Cl.: B28B 7/00, B28B 23/00

(54) **VERFAHREN UND SCHALUNGSROBOTERANORDNUNG ZUM HERSTELLEN EINES BETONSEGMENTS SOWIE VERWENDUNG DER SCHALUNGSROBOTERANORDNUNG UND SET**

(30) Priorität: 28.01.2025 DE 102025102892
(71) Anmelder: Kaiser GmbH & Co. KG, 58579 Schalksmühle (DE)
(72) Erfinder: Born, Stefan, 58640 Iserlohn (DE); Umbach, Dirk, 58553 Halver (DE); KASSÜHLKE, Rüdiger, 57482 Wenden (DE)
(74) Vertreter: Rentsch Partner AG

(57) **Zusammenfassung**

Die vorliegende Offenbarung bezieht sich auf ein Verfahren zum Herstellen eines Betonsegments mittels einer Schalungsroboteranordnung und eine Schalungsroboteranordnung zum Herstellen eines Betonsegments. Das Verfahren umfasst die folgenden Verfahrensschritte: Bereitstellen einer Schalungsroboteranordnung (1) mit einer ferromagnetischen Schaltafel (2) und mit einer in Bezug zur Schaltafel (2) verfahrbaren Roboterkinematik (3); Verfahren der Roboterkinematik (3) und Setzen des Magnetelements (5) an eine vorgegebene Position auf der Schaltafel (2) durch die Roboterkinematik (3); und Automatisiertes Verbinden eines Installationsteils (7) mit dem auf der Schaltafel (2) positionierten Magnetelementen (5) durch die Roboterkinematik (3).

## Beschreibung

### GEBIET DER OFFENBARUNG

Die vorliegende Offenbarung betrifft ein Verfahren und eine Schalungsroboteranordnung zum Herstellen eines Betonsegments. Des Weiteren betrifft die vorliegende Offenbarung die Verwendung der Schalungsroboteranordnung und ein Set für den Einbau in ein Betonsegment mittels einer Schalungsroboteranordnung.

### HINTERGRUND DER OFFENBARUNG

Die Herstellung von Betonsegmenten bzw. Betonfertigteilen ist ein gängiger Bestandteil moderner Bauprojekte. Betonsegmente werden in speziell ausgestatteten Fertigteilwerken vorproduziert, was eine Verkürzung der Bauzeit und hohe Wiederholgenauigkeit ermöglicht. Die Effizienz des Herstellungsprozesses von Betonsegmenten kann durch Automatisierung gesteigert werden, etwa durch den Einsatz von Schalungsrobotern.

Die Schalungsroboter übernehmen z.B. das Positionieren von Schalungselementen, die gemeinsam mit einer Schaltafel die Betongussform ausbilden. Weiterhin ist bekannt Schalungsroboter für die Platzierung von Magnetelementen zu benutzen. An den Magnetelementen können vor dem Betonieren Installationsteile befestigt werden, wobei die Installationsteile eingegossen werden und, im Gegensatz zu den Magnetelementen, in dem Betonsegment verbleiben. Nachdem der Beton ausgehärtet ist, werden die Magnetelemente von der Schalung entfernt und wiederverwendet.

### ZUSAMMENFASSUNG DER OFFENBARUNG

Verfahren zur Herstellung von Betonsegmenten sind aus dem Stand der Technik bekannt. Während Magnetelemente oftmals bereits mit Schalungsrobotern automatisiert gesetzt werden, werden die Installationsteile in der Regel händisch gesetzt. Dies führt zu einem langwierigen und ineffizienten Gesamtprozess. Aufgrund der oftmals rotationssymmetrischen Magnetelemente und/oder dem händischen Setzen der Installationsteile kann es weiter passieren, dass die Installationsteile nicht sauber ausgerichtet sind. Eine derartige unsaubere Ausrichtung der Installationsteile hat den Nachteil, dass weitere Probleme bei der späteren Montage von Elektroinstallationen in den Installationsteilen entstehen können.

Eine Aufgabe der Erfindung ist es ein effizienteres Verfahren zum Herstellen von Betonsegmenten bereitzustellen. Eine weitere Aufgabe der Erfindung ist es eine Schalungsroboteranordnung zum effizienteren Herstellen von Betonsegmenten bereitzustellen.

Ein Verfahren zum Herstellen eines oder mehrerer Betonsegmente findet mittels einer Schalungsroboteranordnung statt. Nachstehend werden die erfindungsgemässen Verfahrensschritte sowie weitere optionale Verfahrensschritte dieses Verfahrens dargelegt.

Das Verfahren zum Herstellen eines oder mehrerer Betonsegmente umfasst den Verfahrensschritt des Bereitstellens einer Schalungsroboteranordnung. Die Schalungsroboteranordnung umfasst eine ferromagnetische Schaltafel und eine verfahrbare Roboterkinematik.

An der verfahrbaren Roboterkinematik ist mit Vorteil ein Magnetmagazin der Schalungsroboteranordnung anbringbar. Das Magnetmagazin dient der Magazinierung von Magnetelementen. Das Magnetmagazin kann hierbei an der Roboterkinematik koppelbar, insbesondere automatisch koppelbar, sein. Demnach kann Verfahren kann weiter den Verfahrensschritt des Ankoppelns eines Magnetmagazins an der Roboterkinematik, insbesondere des automatischen Ankoppelns, umfassen. Das Magnetmagazin kann hierzu an einer Abholstelle der Schalungsroboteranordnung neben der Schaltafel bereitstehen. Die Roboterkinematik kann die Abholstelle anfahren und das Magnetmagazin (automatisch) ankoppeln.

Weiter umfasst das Verfahren zum Herstellen eines oder mehrerer Betonsegmente den Verfahrensschritt des Verfahrens der Roboterkinematik zu einer vorgegebenen Position. Die Roboterkinematik ist hierbei vorzugsweise derart eingerichtet, dass diese zumindest entlang einer X- und Y-Achse über der Schaltafel verfahrbar ist. Vorzugsweise ist die Roboterkinematik jedoch ebenfalls zumindest bereichsweise senkrecht zur Schaltafel (d.h. in die Z-Richtung) verfahrbar. Die Roboterkinematik verfügt mit Vorteil über einen Bezugspunkt für das Verfahren der Roboterkinematik. Dieser kann auf der Schaltafel und mit Vorteil an einer Ecke der Schaltafel liegen. Der vorgegebenen Position kann also eine X- und eine Y- Wert und ggf. einem Z-Wert zugewiesen werden. Die vorgegebene Position für das Magnetelement kann von einer programmierbaren Steuerung aus einem Datensatz, z.B. umfassend einen CAD-Datensatz, ausgelesen werden und aus diesen Bewegungsdaten für die Roboterkinematik ermitteln.

Vor dem Verfahren der Roboterkinematik zu der vorgegebenen Position kann das Verfahren den optionalen Verfahrensschritt umfassen, des Vermessens der Schaltafel und/oder der Position(en) von Schalungselementen, insbesondere mithilfe von mindestens einem Sensor der Schalungsroboteranordnung. Der mindestens eine Sensor kann z.B. ein Scanner, eine Kamera und/oder ein Laser sein.

Das Verfahren kann weiter den Verfahrensschritt der Entnahme eines Magnetelements aus dem Magnetmagazin umfassen. Mit Vorzug erfolgt die Entnahme des Magnetelementes aus einem Stapel von mehreren Magnetelementen, welche in dem Magnetmagazin angeordnet sind. Mit Vorteil werden die Magnetelemente hierbei an einem unteren Ende des Stapels der Magnetelemente aus dem Magnetmagazin, insbesondere an einer Ausgabestelle des Magnetmagazins, entnommen.

Für ein optimales Übereinanderstapeln von Magnetelementen weist ein jeweiliges Magnetelement mit Vorteil eine Basis auf. Die Basis kann einen Magnet umfassen. Weiterhin kann die Basis, insbesondere der Magnet der Basis, eine frontseitige Auflagefläche zur Anlage an der Schaltafel aufweisen. Weiterhin weist das jeweilige Magnetelement vorzugsweise einen von der Basis rückseitig abragenden Zapfen auf. Der Zapfen kann zum Greifen des Magnetelementes mit der Roboterkinematik und/oder zum Wirkverbinden mit dem Installationsteil dienen. Mit Vorteil sind die jeweiligen Basen mehrerer gestapelter Magnetelemente im Magnetmagazin durch die Zapfen voneinander beanstandet in dem Magnetmagazin gehalten. Hierdurch wird ein magnetisches Aneinanderhaften der Magnetelemente aneinander reduziert. Beim Stapeln mehrerer Magnetelemente in dem Magnetmagazin kann der Zapfen eines der Magnetelemente ergänzend in eine in der Auflagefläche angeordnete Ausnehmung der Basis eines zu benachbarten Magnetelements eingreifen. Dadurch kann ein robuster und kompakter Zusammenhalt der Magnetelemente im Magnetmagazin erreicht werden. Vorzugsweise ist der Zapfen und/oder die Ausnehmung derart dimensioniert, sodass eine Anziehungskraft der Magnete benachbarter Magnetelemente kleiner ist als die Gravitationskraft, welche auf ein Magnetelement wirkt. Auf diese Weise, fällt ein unteres Magnetelement aus einem Stapel von Magnetelementen heraus, wenn dieses nicht im Magnetmagazin gehalten wird.

Um das Risiko einer Drehung der Magnetelemente im Magnetmagazin zu verringern, können die Magnetelemente im Magnetmagazin alternativ oder ergänzend verdrehgesichert gelagert sein. Die Verdrehsicherung kann über eine Ausrichtkontur an der Aussenseite eines jeweiligen Magnetelements erfolgen. Die Ausrichtkontur ist mit Vorzug aus einer Richtung senkrecht zur Auflagefläche des Magnetelements und/oder der Schaltafel angeordnet. Mit Vorzug ist die Ausrichtkontur weiter an der Basis und/oder dem Zapfen angeordnet. Die Ausrichtkontur kann z.B. eine Nut und/oder eine eckige Aussenkontur sein. Das Magnetmagazin kann weiter eine Ausrichtvorrichtung zum Eingriff in die Ausrichtkontur(en) der jeweiligen Magnetelemente aufweisen. Je nach Anwendung kann das Magnetelement so von der Roboterkinematik aus dem Magnetmagazin in einer definierten Ausrichtung entnommen werden. Entnehmen aus dem Magnetmagazin in einer ausgerichteten Lage.

Je nach Anwendung kann das Verfahren (vor der Entnahme des Magnetelements aus dem Magnetmagazin) den Verfahrensschritt des Separierens eines Magnetelementes aus einem Stapel von Magnetelementen in dem Magnetmagazin umfassen. Das Separieren eines Magnetelementes aus einem Stapel von Magnetelementen kann von einer Separiervorrichtung vorgenommen werden. Die Separiervorrichtung kann z.B. ein Halteelement umfassen, welches die Magnetelemente gegen die Gravitationskraft in dem Magnetmagazin hält. Hierzu kann das Halteelement (lediglich) das unterste Magnetelement (Magnetelement welches der Schaltafel am nächsten ist) des Stapels von Magnetelementen aus einer Richtung entgegengesetzt zur Gravitationskraft stützen. Zur Entnahme des untersten Magnetelements kann ein Separierelement der Separiervorrichtung zwischen die jeweiligen Basen zweier übereinanderliegender gestapelter Magnetelemente eingreifen. Insbesondere kann das Separierelement zwischen die jeweiligen Basen der untersten zwei Magnetelemente eingreifen, welche der Ausgabestelle des Magnetmagazins am nächsten liegen. Anschliessend kann das Halteelement verschoben werden, so dass die Stützung des untersten Magnetelements aufgelöst wird und das unterste Magnetelement aus dem Stapel von Magnetelementen gelöst wird. Nach dem Lösen kann das Haltelement wieder in Position gebracht werden und das Separierelement zurückgefahren werden, sodass der (verbleibende) Stapel von Magnetelementen nach unten nachrückt.

Das Verfahren umfasst weiter den Verfahrensschritt des automatisierten Setzens des Magnetelements an eine/die vorgegebene Position auf der Schaltafel durch die Roboterkinematik. Mit Vorteil erfolgt das automatisierte Setzen an der vorgegebenen Position auf der Schaltafel hierbei mit einer vorgegebenen Ausrichtung des Magnetelementes. Je nach Ausführung kann zum Setzen der Magnetelemente die Roboterkinematik das Magnetmagazin zur Schaltafel heranführen, um ein Magnetelement aus dem Magnetmagazin auf die Schaltafel abzusetzen. Hierzu kann das Magnetmagazin an einen (ersten) Roboterarm der Roboterkinematik angebracht, respektive gekoppelt sein.

Alternativ kann der (erste) Roboterarm das Magnetelement aus dem Magnetmagazin entnehmen und zur Schaltafel transferieren. Hierfür kann der Roboterarm, insbesondere mit einem Greifer des ersten Roboterarms, das Magnetelement greifen und auf die Schaltafel an die vorgegebene Position auf der Schaltafel absenken. Für das Setzen mit einer vorgegebenen Ausrichtung kann der Greifer ein einsprechendes weiteres Ausrichtelement aufweisen, welches in die Ausrichtkontur des Magnetelementes eingreift.

Das Verfahren zum Herstellen eines oder mehrerer Betonsegmente kann weiter den Verfahrensschritt der Entnahme eines Installationsteils aus einem Installationsteilmagazin umfassen. In manchen Anwendungen können in dem herzustellenden Betonsegment unterschiedliche Installationsteile vorgesehen sein. In diesem Fall kann die programmierbare Steuerung zur Entnahme des Installationsteils aus dem Datensatz ermitteln, was für ein Typus von Installationsteil an dieser vorgegebenen Position vorgesehen ist. Für die unterschiedlichen Typus von Installationsteilen kann je ein Installationsteilmagazin vorhanden sein. Die mehreren Installationsteilmagazine können je an die Roboterkinematik ankoppelbar sein und gemeinsam von dieser verfahrbar sein.

Um die Effizienz des Produktionsprozesses weiter zu erhöhen, kann das/die Installationsteilmagazin(e) ebenfalls mit der Roboterkinematik mitfahrend ausgestaltet sein. Das/die Installationsteilmagazin(e) können hierbei mit der Roboterkinematik (automatisch) koppelbar sein. Demnach kann das Verfahren weiter den Verfahrensschritt des Koppelns eines oder mehrere Installationsteilmagazin(e) umfassen. Vorzugsweise wird das eine oder die mehreren Installationsteilmagazine an dem ersten Roboterarm oder einem zweiten Roboterarm angekoppelt. Das Installationsteilmagazin kann hierzu an einer Abholstelle neben der Schaltafel bereitstellen. Die kann dieselbe (erste) Abholstelle sein, wie für das Magnetmagazin oder eine andere (zweite) Abholstelle. Die Roboterkinematik kann die (erste oder zweite) Abholstelle anfahren und das Installationsteilmagazin automatisch ankoppeln. Dies kann zu Beginn des Verfahrens erfolgen oder nach dem Setzen der Magnetelemente.

Um die Effizienz des Herstellungsprozesses weiter zu erhöhen, können zusätzlich oder alternativ in dem Installationsteilmagazin mehrere Installationsteile stapelbar sein. Weiterhin können ebenfalls die Installationsteile in dem Installationsteilmagazin verdrehgesichert gelagert sein. Das Installationsteil kann hierzu ebenfalls eine Ausrichtkontur aufweisen. Beispielsweise kann das Installationsteil eine eckige Aussenkontur normal zur Schalungsrichtung aufweisen. Auf diese Weise kann ein Formschluss zwischen der eckigen Aussenkontur des Installationsteils und einer Innenkontur des Installationsteilmagazins erfolgen. Somit können die Installationsteile in einer ausgerichteten Lage aus dem Installationsteilmagazin entnommen werden.

Ein Installationsteil kann z.B. eine Installationsdose, eine Rohreinführung oder ähnliches sein. Je nach Ausgestaltung kann das Installationsteil an mindestens einer Seitenfläche eine Greifkontur aufweisen. Die Greifkontur kann eine Vertiefung, eine Rille, eine Bohrung und/oder eine ferromagnetische Fläche umfassen. Die Roboterkinematik kann mit der Greifkontur einen fixen Halt realisieren und diesen Halt z.B. beim Verbinden des Installationsteils mit dem positionierten Magnetelementen wieder lösen.

Das Verfahren umfasst weiter den Verfahrensschritt des automatisierten Verbindens des Installationsteils mit dem auf der Schaltafel positionierten Magnetelement mittels der Roboterkinematik. Je nach Ausführung kann zum Verbinden des Installationsteils, die Roboterkinematik das Installationsteilmagazin zur Schaltafel heranführen, um ein Installationsteil aus dem Installationsteilmagazin auf die Schaltafel abzusetzen. Je nach Anordnung kann hierzu die Roboterkinematik nochmal verfahren werden. Für das Verbinden umfasst das Installationsteil vorzugsweise eine Kontur zum formschlüssigen Ineinandergreifen mit einer korrespondierenden Gegenkontur des Magnetelements. Die Kontur, respektive die Gegenkontur können so ausgestaltet sein, wie in der EP3923430A1**,** veröffentlicht im Namen der gleichen Anmelderin, beschrieben. Die Offenbarung der EP3923430A1 wird hiermit als Ganzes per Bezug in die vorliegende Patentanmeldung aufgenommen.

Die Kontur zum formschlüssigen Ineinandergreifen kann zumindest bereichsweise von einer Aufnahme für ein Magnetelement ausgebildet werden. Z.B. kann die Aufnahme mindestens eine in einen Aufnahmeraum hineinragende Rippe (Kontur) aufweisen, mit welcher mindestens eine Nut am Magnetelemente (Gegenkontur) beim Verbinden einen Formschluss bildet. Relative Bewegungen zwischen dem Installationsteil und dem Magnetelement können dadurch verringert werden. Die Kontur zum formschlüssigen Ineinandergreifen, kann die Ausrichtkontur sein, welche zur Ausrichtung des Magnetelements in dem Magnetmagazin und/oder zum ausgerichteten Setzen des Magnetelements durch die Roboterkinematik verwendet wird. Weiterhin kann die Aufnahme eine Schulter zur Ausbildung eines Hinterschnitts mit dem Magnetelement, insbesondere mit dem Zapfen des Magnetelementes, aufweisen.

Im Fall eines Installationsteils in Form einer Installationsdose ist diese mit Vorteil quaderförmig. Z.B. kann die Installationsdose einen Dosenboden, eine röhrenförmige Seitenwand mit vier Seitenflächen und einen Deckel umfassen. Der Deckel kann beim Setzen einen gegenüberliegend vom Dosenboden angeordnete Installationsöffnung des Dosenkörpers verschliessen. In einem verschlossenen Zustand der Installationsdose, in dem der Deckel die Installationsöffnung verschliesst, weist die Installationsdose vorzugsweise eine geschlossene Kontur auf. Diese geschlossene Kontur ist besonders einfach von der Roboterkinematik greifbar, da diese sich wenig bei Kraftausübung von aussen verformt. Die Aufnahme für das Magnetelement kann in dem Dosenboden oder dem Deckel der Installationsdose angeordnet sein.

Je nach Gestaltung des geplanten Betonsegmentes, kann dieses mehrere Installationsteile vorsehen. In diesem Fall kann das Verfahren das wiederholte Verfahren der Roboterkinematik zu einer (weiteren) vorgegebenen Position über der Schaltafel, die wiederholte Entnahme eines Magnetelements aus dem Magnetmagazin und automatisiertes Setzen des Magnetelements an die weitere vorgegebene Position auf der Schaltafel sowie die wiederholte Entnahme eines Installationsteils aus dem gleichen oder einem anderen Installationsteilmagazin und das automatisiertes Verbinden des Installationsteils mit dem positionierten Magnetelementen umfassen. Je nach Ausführung kann zum Verbinden eines Typus von einem Installationsteil, die Roboterkinematik das entsprechende Installationsteilmagazin für diesen Typus von Installationsteilen zur Schaltafel heranführen, um ein Installationsteil aus dem Installationsteilmagazin auf die Schaltafel abzusetzen.

Je nach Anwendung kann das Verfahren weiter den Verfahrensschritt des Überwachens der Verbindung von dem Installationsteil mit dem Magnetelement mittels mindestens einem Sensor der Roboterkinematik umfassen. Der mindestens ein Sensor, kann ein optischer Sensor sein. Alternativ oder ergänzend kann der mindestens eine Sensor ein Kraft- und/oder ein Drucksensor sein. Der Kraft- und/oder Drucksensor kann z.B. mit der Steuerung der Roboterkinematik verbunden sein, so dass diese einen Anschlag des Installationselementes an der Schalung und/oder ein Einrasten eines Hinterschnitts zwischen dem Installationsteil und dem Magnetelement erkennt. Der Hinterschnitt kann z.B. senkrecht zur Schaltafel angeordnet sein.

Nach dem Positionieren und Verbinden des mindestens einen Magnetelementes mit dem (jeweiligen) Installationsteil kann der Verfahrensschritt des Füllens einer Betongussform mit Beton erfolgen. Die Betongussform wird hierbei zumindest bereichsweise von der Schaltafel gebildet. Seitlich kann die Betongussform von mindestens einem Schalelement begrenzt werden. Das positionierte Magnetelement mit dem verbundenen Installationsteil befindet sich folglich in der Betongussform und wird mit Beton eingegossen.

Vorzugsweise erfolgt nach dem Füllen der Betongussform mit Beton der Verfahrensschritt des Aushärtens des Betons in der Betongussform. Nach dem Aushärten bildet der ausgehärtete Beton mit den darin eingegossenen Installationselement(en) ein Betonsegment. Anschliessend erfolgt vorzugsweise die Entnahme des Betonsegments vorzugsweise durch das Abrücken der Schaltafel von dem gegossenen Betonsegment. Beim Abrücken der Schaltafel von dem Betonsegment, kann das/die Magnetelement(e) an der Schaltafel verbleiben.

Durch das Verbleiben der Magnetelemente auf der Schaltafel können diese direkt für einen weiteren Produktionsprozess verwendet werden, ohne dass die Magnetelemente neu positioniert werden zu müssen. Das Verfahren zum Herstellen von mindestens einem Betonsegment somit weiterhin ergänzend die Wiederholung der folgenden Verfahrensschritte umfassen: Verfahrens der Roboterkinematik zu einer vorgegebenen Position über der Schaltafel, Entnahme eines Installationsteils aus einem Installationsteilmagazin und automatisiertes Verbinden des Installationsteils mit dem auf der Schaltafel positionierten Magnetelement durch die Roboterkinematik. Ergänzend kann ebenfalls vor der Entnahme des Installationsteils eine Kontrolle der Positionierung und/oder der Ausrichtung des Magnetelement mittels des mindestens einen Sensors erfolgen.

Das Verfahren zum Herstellen eines oder mehrere Betonsegments kann vorzugsweise die folgenden Verfahrensschritte aufweisen: Abheben des Magnetmagazins von der Schaltafel und vorzugsweise (re-) magazinieren des abgehobenen Magnetelements in das Magnetmagazin. Hierzu kann die Roboterkinematik z.B. aus dem Speicher der Steuerung die Positionen abrufen, die für das Setzen von Magnetelemente verwendet worden sind und/oder mittels Sensoren der Roboterkinematik die Positionen der Magnetelemente ermitteln. In einem nächsten Verfahrensschritt kann das Herstellen einer formschlüssigen Verbindung von der Roboterkinematik mit dem Magnetelement folgen und anschliessend das Abheben des Magnetelementes von der Schaltafel entgegen einer ferromagnetischen Anziehung zwischen dem Magnetelement und der Schaltafel. Mit einer Abhebekraft die grösser als die Anziehungskraft zwischen Magnetelement und Schaltafel ist, kann das Magnetelement abgehoben werden. Anschliessend kann das (Re-) Magazinieren des abgehobenen Magnetelements in dem Magnetmagazin erfolgen. Vorzugsweise kann die (Re-) Magazinierung des Magnetelements verdrehgesichert erfolgen.

Zur Remagazinierung kann das Magnetmagazin von der Roboterkinematik zur Schaltafel herangeführt werden, um das Magnetelement wieder dem Magnetmagazin zuzuführen. Hierzu kann das Magnetmagazin bezüglich des Magnetelementes ausgerichtet werden um das Magnetelement ausgerichtet aufzunehmen. Zum Remagazinieren kann die Ausgabestelle des Magnetmagazins an und/oder auf das Magnetelement gesetzt werden. Ergänzend kann ein Greifelement und/oder ein Schieber das Magnetelement aufnehmen um dieses dem Magnetmagazin zuzuführen. Hierzu kann das Haltelement der Separiervorrichtung zurückgefahren sein. Nach der Zuführung kann dieses wieder herausfahren und das zugeführte Magnetelement stützen.

Das Verfahren kann weiter den Verfahrensschritt des Reinigens der Magnetelemente umfassen. Das Reinigen findet mit Vorteil nach dem Abheben des oder der Magnetelemente von der Schaltafel statt. Mit Vorteil wird jedoch das oder die Magnetelemente in dem Magnetmagazin gereinigt. Hierzu können im Magnetmagazin Bürsten und/oder Düsen zur Zuführung eines Reinigungsfluides vorhanden sein. Zur Zuführung des Reinigungsfluides kann die Roboterkinematik eine fluidische Kupplung an der Kopplungsstelle zum Magnetmagazin aufweisen. Alternativ oder ergänzend kann die Schalungsroboteranordnung eine Reinigungsstation aufweisen. Die Roboterkinematik kann die Magnetmagazine bei Bedarf zur Reinigungsstation fahren, wo die Magnetelemente in oder ausserhalb des Magnetmagazins gereinigt werden können. In diesem Fall kann das Verfahren den Verfahrensschritt aufweisen, des Verfahrens der Roboterkinematik zur Reinigungsstation zum Reinigen des Magnetmagazins. Hierzu kann das Magnetmagazin an der Reinigungsstation abgekoppelt werden oder alternativ lediglich dort platziert werden. Je nach Ausgestaltung des Magnetmagazins kann zum Reinigen des Magnetmagazins mindestens ein Teil eines Gehäuses des Magnetmagazins entfernt werden. Auf diese Weise sind die Magnetelemente besser zugänglich zur Reinigung.

In einem zweiten Aspekt betrifft die vorliegende Offenbarung eine Schalungsroboteranordnung zum Herstellen eines oder mehrerer Betonsegments. Die nachstehend beschriebenen Ausführungsformen der Schalungsroboteranordnung können zur Ausführung des oben beschriebenen erfindungsgemässen Verfahrens dienen. Die zuvor beschriebenen Ausführungsformen des erfindungsgemässen Verfahrens offenbaren zugleich entsprechend ausgestaltete Ausführungen der Schalungsroboteranordnung und umgekehrt.

Die Schalungsroboteranordnung gemäss dem zweiten Aspekt der vorliegenden Offenbarung umfasst eine ferromagnetische Schaltafel und eine im Bezug zur Schaltafel verfahrbare Roboterkinematik. Die Roboterkinematik umfasst vorzugsweise mindestens einen Sensor, wie vorangehend beschrieben. In einer Ausführungsform umfasst die Schalungsroboteranordnung eine programmierbare Steuerung. Die Steuereinheit ist vorzugsweise eingerichtet, die Roboterkinematik zu steuern.

Die Schalungsroboteranordnung umfasst weiter ein mit der Roboterkinematik verfahrbares Magnetmagazin für mehrere Magnetelemente. Insbesondere weist das Magnetmagazin eine oder mehrere Abteile für ein oder mehrere Stapel von Magnetelementen auf. Die mehreren Abteile im Magnetmagazin können benachbart zueinander angeordnet sein. Das Magnetmagazin kann mit Vorteil an der Roboterkinematik angeordnet, respektive mit dieser koppelbar sein. Das Magnetmagazin weist vorzugsweise eine Separiervorrichtung, wie oben beschrieben, auf. In einer Ausführungsform ist das Magnetmagazin von der Roboterkinematik abnehmbar angeordnet. Je nach Anwendung, kann das Magnetmagazin eine Sensoranordnung aufweisen, die den Füllstand der gelagerten Magnetelemente im Magnetmagazin überwacht. Je nach Anwendung, kann das Magnetmagazin alternativ oder ergänzend Bürsten und/oder Düsen für ein Reinigungsfluid aufweisen. Für die Ankopplung an eine Roboterkinematik kann das Magnetmagazin weiter eine Kopplungsstelle aufweisen. An der Kopplungsstelle kann eine fluidische Kupplung für das Reinigungsfluid vorhanden sein.

Zur Remagazinierung kann das Magnetmagazin ein Greifelement und/oder ein Schieber zum Aufnehmen Magnetelementes und/oder zum Zuführen des Magnetelementes in das Magnetmagazin aufweisen. Das Greifelement und/oder der Schieber sind vorzugsweise dazu ausgelegt das Magnetelement formschlüssig aufzunehmen, sodass dieses vorzugsweise ausgerichtet in das Magnetmagazin zugeführt werden kann.

Des Weiteren umfasst die Schalungsroboteranordnung vorzugsweise mindestes ein Installationsteilmagazin für mehrere Installationsteile (eines Typus von Installationsteilen). In einer Ausführungsform ist das Installationsteilmagazin mit der Roboterkinematik gemeinsam verfahrbar. In einer Ausführungsform kann das Installationsteilmagazin derart ausgestaltet sein, dass das mindestens eine Installationsteil verdrehgesichert gelagert ist. Je nach Anwendung, kann das Installationsteilmagazin eine Sensoranordnung aufweisen, die den Füllstand der gelagerten Installationsteile im Installationsteilmagazin überwacht. Für die Ankopplung an eine Roboterkinematik kann das Installationsteilmagazin weiter eine Kopplungsstelle aufweisen.

Je nach Anwendung kann die Roboterkinematik einen oder mehrere Roboterarme umfassen. Ein jeweiliger Roboterarm kann ein oder mehrere Gelenken und/oder Segmente umfassen. Die Gelenke können als Rotationsgelenke, Schwenkgelenke, Teleskopgelenk oder Kugelgelenke ausgeführt sein. Die Segmente verbinden die Gelenke miteinander. Am Ende des jeweiligen Roboterarms kann ein Greifer zum Greifen eines Magnetelementes und/oder mindestens eines Typus von Installationsteilen angeordnet sein. Der Greifer kann als Zangengreifer, Vakuumgreifer, Magnetgreifer oder ähnliches ausgeführt sein. Die Gelenke und/oder der Greifer können ferner elektrisch, hydraulisch oder pneumatisch gesteuert werden, je nach den Anforderungen der Anwendung. Beispielsweise kann ein erste Roboterarm zum Setzen und/oder Abheben der Magnetelementen ausgebildet sein. Ergänzend kann die Roboterkinematik mindestens einen zweiten Roboterarm zum Setzen eines Typus eines Installationselementes umfassen.

In einer möglichen Variante des ersten Roboterarms umfasst dieser mindestens zwei Segmente und ein zwischen den Segmenten angeordnetes Gelenk, vorzugsweise ein Teleskopgelenk. An einem der beiden Segmente kann das Magnetmagazin ankoppelbar sein. Der zweite Roboterarm kann äquivalent ausgestaltet sein und stattdessen zum Ankoppeln mindestens eines Installationsteilmagazins dienen. Alternativ kann ebenfalls ein Roboterarm mehrere Kopplungsstellen für das Magnetmagazin und mindestens ein Installationsteilmagazin aufweisen.

Ein dritter Aspekt der vorliegenden Offenbarung betrifft die Verwendung der Schalungsroboteranordnung, wie hierin beschrieben, zum automatisierten Setzen des Magnetelements an eine vorgegebene Position auf der Schaltafel durch die Roboterkinematik und zum automatisierten Verbinden des Installationsteils mit dem auf der Schaltafel positionierten Magnetelement. Mit Vorteil erstreckt sich die Verwendung der Schalungsroboteranordnung auch zum automatisierten Entfernen des Magnetelements von der Schaltafel sowie zum (Re-) Magazinieren des Magnetelements in dem Magnetmagazin.

Ein vierter Aspekt der vorliegenden Offenbarung betrifft ein Set aus einem Installationsteil mit einem Magnetelement. Das Set eignet sich für den Einbau in ein Betonsegment. Insbesondere eignet sich das Set zum Durchführen des Verfahrens zur Herstellung eines Betonsegmentes wie beschrieben.

Die beschriebenen Ausführungsformen der Schalungsroboteranordnung können zur Ausführung des erfindungsgemässen Verfahrens dienen. Die zuvor beschriebenen Ausführungsformen der Schalungsroboteranordnung offenbaren zugleich entsprechend ausgestaltete Ausführungen des Verfahrens zum Herstellen eines Betonsegments. Die gelisteten Verfahrensschritte sind weitergehend nicht abschliessend und können ebenfalls (wenn angebracht) in einer anderen Reihenfolge der genannten Schritte erfolgen.

### KURZE BESCHREIBUNG DER FIGUREN

Anhand der in den nachfolgenden Figuren gezeigten Ausführungsbeispiele und der dazugehörigen Beschreibung werden Aspekte der Erfindung näher erläutert. Es zeigen:
- Fig. 1: Eine schematische Darstellung des erfindungsgemässen Verfahrens zum Herstellen eines Betonsegments mittels einer Schalungsroboteranordnung;
- Fig. 2: eine schematische Darstellung einer erfindungsgemässen Schalungsroboteranordnung zum Herstellen eines Betonsegments einer Ansicht von der Seite;
- Fig. 3: die Schalungsroboteranordnung gemäss Figur 2 in einer perspektivischen Ansicht;
- Fig. 4: eine schematische Darstellung eines Magnetmagazins mit gestapelten Magnetelementen in einer Schnittansicht;
- Fig. 5: eine schematische Darstellung des Magnetmagazins mit gestapelten Magnetelementen in einer perspektivischen Ansicht.

**Figur 1** zeigt eine schematische Darstellung des erfindungsgemässen Verfahrens zum Herstellen eines Betonsegments mittels einer Schalungsroboteranordnung. Optionale Verfahrensschritte sind gestrichelt umrandet. Das gezeigte Verfahren umfasst hierbei die folgenden Verfahrensschritte. Bereitstellen einer Schalungsroboteranordnung mit einer ferromagnetischen Schaltafel und mit einer in Bezug zur Schaltafel verfahrbaren Roboterkinematik (Schritt S1). Verfahren der Roboterkinematik zu einer Ausgabestelle eines Magnetmagazins und Ankoppeln des Magnetmagazins an die Roboterkinematik (Schritt S2). Verfahren der Roboterkinematik (Schritt S3) und automatisiertes Setzen eines Magnetelements aus dem Magnetmagazin an eine vorgegebene Position auf der Schaltafel durch die Roboterkinematik (Schritt S4).

Entnahme eines Installationsteils aus einem Installationsteilmagazin (Schritt S6) und automatisiertes Verbinden des Installationsteils mit dem auf der Schaltafel positionierten Magnetelement durch die Roboterkinematik (Schritt S7). Das Verfahren kann hierzu ebenfalls den optionalen Verfahrensschritt des Ankoppelns des Installationsteilmagazins umfassen (Schritt S5). Dieser Schritt kann nach dem Setzen des Magnetelementes erfolgen oder vorher, wie z.B. nach oder vor dem Ankoppeln des Magnetmagazins.

Falls in einem herzustellenden Betonsegment mehrere Installationsteile vorgesehen sind, können die Schritte S3 bis S7 wiederholt werden, wie vom Pfeil A illustriert, bevor der Beton gegossen wird. Nach dem Giessen und Aushärten des Betons (Schritt S8) kann das Betonsegment von der Schaltafel abgedrückt und entnommen werden (Schritt S9).

Bei der Entnahme des Betonsegments, können die Magnetelemente auf der Schaltafel verbleiben und für einen weiteren Herstellungszyklus verwendet werden, wie durch den Pfeil B illustriert. Zur Herstellung eines weiteren Betonsegmentes können dann je an bereits gesetzten Magnetelementen (weitere) Installationsteile aus dem Installationsteilmagazin verbunden werden (Schritt S6 und S7) und Beton in die Betongussform gegossen werden (Schritt S8).

Nach der Entnahme des einen oder des letzten Betonsegments (Schritt S9), kann das Magnetelement oder die Magnetelemente automatisch von der Roboterkinematik wieder (re-) magaziniert werden (Schritt S10).

**Figur 2** und **Figur 3** zeigen eine schematische Darstellung einer erfindungsgemässen Schalungsroboteranordnung 1 zum Herstellen eines Betonsegments. Die Schalungsroboteranordnung 1 umfasst hierbei eine ferromagnetische Schaltafel 2 und eine im Bezug zur Schaltafel 2 verfahrbaren Roboterkinematik 3. Die Roboterkinematik 3 weist einen ersten und einen zweiten Roboterarm 8, 9 auf. An dem ersten Roboterarm 8 ist ein Magnetmagazin 4 für mehrere Magnetelemente 5 angekoppelt. An dem zweiten Roboterarm 9 ist ein Installationsteilmagazin 6 für mehrere Installationsteile 7 angekoppelt. Somit sind im vorliegenden Fall sowohl das Installationsteilmagazin 6 als auch das Magnetmagazin 4 mit der Roboterkinematik 3 mitfahrend ausgestaltet.

Die Roboterkinematik 3 ist hierbei vorzugsweise derart eingerichtet, dass diese zumindest entlang einer X- und Y-Achse über der Schaltafel verfahrbar ist. Der erste Roboterarm 8 dient zum Setzen und Entfernen von Magnetelementen 5 aus dem Magnetmagazin 4 und der zweite Roboterarm 9 zum Setzen und Verbinden von einem Installationsteil 7 mit einem auf der Schaltafel 2 gesetzten Magnetelement 5. Die gezeigten Roboterarme 8, 9 weisen je mindestes ein Teleskopgelenk 18 auf und können so ein Magnetelement 5, bzw. ein Installationsteil 7 in Richtung der Schaltafel 2 absenken. Nach dem Setzen des Magnetelementes 5 kann die Roboterkinematik 3 demnach nochmal verfahren werden, um das Installationsteilmagazin 7 respektive den zweiten Roboterarm 9 in Position zu bringen. Jedoch sind ebenfalls andere Ausgestaltungen und Gelenke der Roboterarme 8,9 denkbar.

**Figur 4** und **5** zeigen eine schematische Darstellung eines Magnetmagazins 4 mit gestapelten Magnetelementen 5. Das Magnetmagazin 4 umfasst mindestens ein Abteil für einen Stapel von Magnetelementen 5. An einer Seitenwand des Magnetmagazins befindet sich eine Ausrichtevorrichtung 15 zum verdrehgesicherten Lagern der Magnetelemente 5 in dem Magnetmagazin 4. Die Ausrichtevorrichtung greift in eine Nut 16 der Magnetelemente 5 ein. Am unteren Ende des Magnetmagazins 4 befindet sich weiter eine Separiervorrichtung 17 zum Separieren eines unteren Magnetelements 5 von dem Stapel der Magnetelemente 5. Die Magnetelemente 5 umfassen erkennbar je eine Basis 10 in welcher der Magnet 12 angeordnet ist. Rückseitig von der Basis ragt ein Zapfen 11 ab. Ein distales Ende des Zapfens 11 kann hierbei in eine Ausnehmung 13 an einer Auflagefläche 14 der Basis 10 eines benachbarten über dem Magnetelement 5 gestapelten Magnetelementen 5 hineinragen.

### LISTE DER BEZUGSZEICHEN

- 1: Schalungsroboteranordnung
- 2: Schaltafel
- 3: Roboterkinematik
- 4: Magnetmagazin
- 5: Magnetelemente
- 6: Installationsteilmagazin
- 7: Installationsteile
- 8: Erster Roboterarm
- 9: Zweiter Roboterarm
- 10: Basis
- 11: Zapfen
- 12: Magnet
- 13: Ausnehmung
- 14: Auflagefläche
- 15: Ausrichtevorrichtung
- 16: Nut
- 17: Separiervorrichtung
- 18: Gelenk

## Patentansprüche

1. Verfahren zum Herstellen eines oder mehrerer Betonsegmente mittels einer Schalungsroboteranordnung (1), das Verfahren umfassend die folgenden Verfahrensschritte:
a) Bereitstellen einer Schalungsroboteranordnung (1) mit einer ferromagnetischen Schaltafel (2) und mit einer in Bezug zur Schaltafel (2) verfahrbaren Roboterkinematik (3);
b) Verfahren der Roboterkinematik (3) und einem an der verfahrbaren Roboterkinematik angebrachten Magnetmagazin (4) für Magnetelemente (5);
c) Setzen eines Magnetelements (5) an eine vorgegebene Position auf der Schaltafel (2) durch die Roboterkinematik (3);
d) Verbinden eines Installationsteils (7) mit dem auf der Schaltafel (2) positionierten Magnetelement (5) durch die Roboterkinematik (3).

2. Verfahren gemäss Anspruch 1, wobei das Installationsteils (7) aus einem Installationsteilmagazin (6) entnommen wird, welches vorzugsweise an der verfahrbaren Roboterkinematik angekoppelt ist.

3. Verfahren gemäss einem der vorangehenden Ansprüche, wobei das Installationsteil (7) eine Aufnahme für das Magnetelement (5) aufweist, welche derart ausgelegt ist, dass eine Kontur der Aufnahme in eine korrespondierende Gegenkontur des Magnetelements (5) eingreift und das Installationsteil (7) im Bezug zum Magnetelement (5) positioniert.

4. Verfahren gemäss einem der vorangehenden Ansprüche, wobei in dem Magnetmagazin (4) mehrere Magnetelemente (5) und/oder in dem Installationsteilmagazin (6) mehrere Installationsteile (7) stapelbar sind.

5. Verfahren gemäss Anspruch 4, wobei ein jeweiliges Magnetelement (5) eine Basis (10) mit einer frontseitigen Auflagefläche (14) und einem von der Basis (10) rückseitig abragenden Zapfen (11) aufweist und beim Stapeln mehrerer Magnetelemente (5) in dem Magnetmagazin (4) der Zapfen (11) eines der Magnetelemente (5) in eine in der Auflagefläche (14) angeordnete Ausnehmung (13) der Basis (10) eines benachbarten Magnetelementes (5) bereichsweise eingreift.

6. Verfahren gemäss einem der vorangehenden Ansprüche, wobei
a. das Magnetmagazin (4) die Magnetelemente (5) verdrehgesichert lagert und/oder verdrehgesichert an die Roboterkinematik (3) übergibt und/oder
b. das Installationsteilmagazin (6) die Installationsteile (7) verdrehgesichert lagert und/oder verdrehgesichert an die Roboterkinematik (3) übergibt.

7. Verfahren gemäss einem der vorangehenden Ansprüche, wobei das Installationsteil (7) im wesentlichen quaderförmig ist und/oder eine geschlossene Kontur aufweist.

8. Verfahren gemäss einem der vorangehenden Ansprüche, wobei das Magnetmagazin (4) und/oder das Installationsteilmagazin (6) an die Roboterkinematik (3) koppelbar sind.

9. Verfahren gemäss einem der vorangehenden Ansprüche, wobei
a. die Roboterkinematik (3) zum Setzen des Magnetelementes (5) das Magnetmagazin (4) zur Schaltafel (2) hinführt, um ein Magnetelement (5) aus dem Magnetmagazin (4) auf die Schaltafel (2) abzusetzen und/oder
b. die Roboterkinematik (3) zum Verbinden des Installationsteils (7) das Installationsteilmagazin (6) zur Schaltafel (2) hinführt, um ein Installationsteil (7) aus dem Installationsteilmagazin (6) auf die Schaltafel (2) abzusetzen.

10. Verfahren gemäss einem der vorangehenden Ansprüche, wobei das Verfahren weiter die folgenden Verfahrensschritte aufweist
a. Verfahren der Roboterkinematik (3) zur vorgegebenen Position über dem Magnetelement (5) nach der Entnahme eines Betonsegmentes;
b. Abheben und/oder Ankippen des Magnetelementes (5) von der Schaltafel (2) entgegen einer ferromagnetischen Anziehung zwischen dem Magnetelement (5) und der Schaltafel (2); und
c. Magazinieren des angehobenen Magnetelements (5) in dem Magnetmagazin (4).

11. Verfahren gemäss einem der vorangehenden Ansprüche, wobei das Verfahren weiter den Verfahrensschritte aufweist des Reinigens des Magnetelementes (5), insbesondere während das Magnetelement (5) sich in dem Magnetmagazin (4) befindet.

12. Schalungsroboteranordnung (1) zum Herstellen eines oder mehrerer Betonsegmente, insbesondere gemäss dem Verfahrens nach einem der Ansprüche 1 bis 11, die Schalungsroboteranordnung (1) umfassend
a. eine ferromagnetische Schaltafel (2) und
b. eine im Bezug zur Schaltafel (2) verfahrbare Roboterkinematik (3),
c. ein mit der Roboterkinematik (3) verfahrbares Magnetmagazin (4) für mehrere Magnetelemente (5) und
d. ein Installationsteilmagazin (6) für mehrere Installationsteile (7).

13. Schalungsroboteranordnung (1) gemäss Anspruch 12, wobei das Installationsteilmagazin (6) mit der Roboterkinematik (3) gemeinsam verfahrbar ist.

14. Schalungsroboteranordnung (1) gemäss einen der Ansprüche 12 bis 13, wobei das Magnetmagazin (4) derart ausgestaltet ist, dass dieses das mindestens eine Magnetelement (5) verdrehgesichert lagert und/oder dieses verdrehgesichert an die Roboterkinematik (3) übergebbar ist.

15. Schalungsroboteranordnung (1) gemäss einen der Ansprüche 12 bis 14, wobei das Installationsteilmagazin (6) derart ausgestaltet ist, dass dieses das mindestens eine Installationsteil (7) verdrehgesichert lagert und/oder dieses verdrehgesichert an die Roboterkinematik (3) übergebbar ist.

16. Schalungsroboteranordnung (1) gemäss einen der Ansprüche 12 bis 15, umfassend eine Reinigungsstation für ein Magnetmagazin.

17. Verwendung der Schalungsroboteranordnung gemäss einen der Ansprüche 12 bis 16 zum automatisierten Setzen des Magnetelements (5) an eine vorgegebene Position auf der Schaltafel (2) durch die Roboterkinematik (3) und zum automatisierten Verbinden des Installationsteils (7) mit dem auf der Schaltafel (2) positionierten Magnetelement (5).

18. Verwendung der Schalungsroboteranordnung (1) gemäss einen der Ansprüche 12 bis 16 zum automatisierten Entfernen des Magnetelements (5) von der Schaltafel (2) und magazinieren des Magnetelements (5) in dem Magnetmagazin (4).

19. Set aus einem Installationsteil (7) mit einem Magnetelement (5) für den Einbau in ein Betonsegment, insbesondere zum Durchführen des Verfahrens gemäss einem der Ansprüche 1 bis 11, wobei
a. das Installationsteil (7) eine Kontur zum formschlüssigen Ineinandergreifen mit einer korrespondierenden Gegen-Kontur des Magnetelements (5) umfasst; und
b. das Magnetelement (5) eine Gegen-Kontur zum formschlüssigen Ineinandergreifen mit einer korrespondierenden Kontur des Installationsteils (7) umfasst.
